# EUROPÄISCHE PATENTSCHRIFT

(11) **EP 0 012 229 B1**
(45) Veröffentlichungstag und Bekanntmachung des Hinweises auf die Patenterteilung: **06.01.1982**
(21) Anmeldenummer: 79104493.6
(22) Anmeldetag: 14.11.1979
(51) Int. Cl.: E04F 19/04, H02G 3/26

(54) **An einer Wand mit einem Halter befestigbare Fussleiste**
Plinth to be fixed to a wall by a holder
Plinthe pouvant être fixée au mur par un support

(30) Priorität: 08.12.1978 DE 2853092
(43) Veröffentlichungstag der Anmeldung: 25.06.1980
(73) Patentinhaber: Europatent S.A., Luxemburg (LU)
(72) Erfinder: Bürgers, August, D-5140 Erkelenz-Gerderath (DE)
(74) Vertreter: Louis, Walter

## Beschreibung

Die Befestigung von Fußleisten an einer Wand mittels Nägeln oder Schrauben erfordert eine Fußleistenbearbeitung nach der Montage, wie z. B. Lackieren, und eignet sich daher nicht für Fußleisten beispielsweise aus Holz mit einer fabrikmäßig fertig lackierten oder mit Kunststoff beschichteten sichtbaren Oberfläche. Beispielsweise für Fußleisten, die auf ihrer Wandseite eine längs verlaufende Aushöhlung besitzen, um mit der Fußleiste über Putz verlegte Elektroleitungen oder Heizungsröhrchen verdecken zu können, sind auch unsichtbare Befestigungen bekannt, die jedoch den hohen Ansprüchen des Innenausbaues von Gebäuderäumen nicht mehr gewachsen sind. Bei Kunststoff-Fußleisten, z. B. gemäß der DE-A-2 723 287, die in horizontaler Richtung an eine Wand angesetzt werden und dabei mit Halteansätzen druckknopfartig auf entsprechend ausgebildete und angepaßte Nägelköpfe aufgesteckt werden, hat sich in der Praxis gezeigt, daß, wenn die Kunststoff-Fußleiste beispielsweise bei Wandrenovierungen von den Befestigungsnägeln abgezogen wird, die Gefahr besteht, daß die Befestigungsnägel aus der Wand herausgezogen werden, oder daß die Halteansätze der Kunststoff-Fußleiste ausschlei- ßen und die druckknopfartige Verbindung die wieder aufgesteckte Kunststoff-Fußleiste nicht mehr befriedigend festhält. Eine z. B. aus der DE-A-2022222 bekannte andere Fußleistenart mit einer Aushöhlung auf der Fußleistenwandseite wird mit einer Art Nut-Feder-Verbindung in vertikaler Richtung auf Holzleistenstücke aufgesteckt, die mit Nägeln oder Schrauben an der Wand befestigt werden. Diese Holzleistenstücke müssen eine ausreichende Höhe haben, damit sie beim Annageln oder Anschrauben nicht spleißen, und lassen daher von der Aushöhlung nicht mehr viel Platz übrig, um hinter der Fußleiste über Putz verlegte Leitungen unterbringen zu können. Ferner müssen die Holzleistenstücke auch in Längsrichtung der Fußleiste breit bemessen sein, um eine ausreichende Festigkeit an der Wand zu erreichen, und aufgrund der erforderlichen Breite der Holzleistenstücke ist es sehr schwierig, Wandunebenheiten derart auszugleichen, daß zwischen der. aufgesteckten Fußleiste und der Wand keine Fugen mehr klaffen. Ferner ist es sehr schwierig, die Fußleiste auf alle Holzleistenstücke aufzustekken, wenn die einzelnen Nut-Feder-Verbindungen nicht genau fluchten oder kein ausreichendes Spiel in den Nut-Feder-Verbindungen senkrecht zur Wand vorhanden ist, wobei dieses Spiel wiederum zu unerwünschten Fugen zwischen der Fußleiste und der Wand führen kann. Bekannt sind beispielsweise aus dem DE-U-7619335 Fußleistenbefestigungen, bei denen der mit einer Nut-Feder-Verbindung an der Fußleiste angreifende Halter mehrteilig aus einer Blechplatte, gesonderten Mauerdübeln und gesonderten Befestigungsschrauben zum Verbinden der Blechplatte mit den Mauerdübeln besteht. Derartige mehrteilige Fußleistenhalter erfordern für ihre Montage an einer Wand einen erhöhten Arbeits- und Kostenaufwand. Für eine druckknopfartige Verbindung der erwähnten Art ist aus der CH-A-560 816 als Halter ein eine Wandbohrung einschlagbarer Dübel bekannt, an dem ein als Anschlagteil dienender Bund angeordnet ist, bis zu dem der Dübel in die Wandbohrung eingeschlagen werden kann und der dadurch die Einschlagtiefe begrenzt.

Um die erwähnten Nachteile der bekannten unsichtbaren Fußleistenbefestigungen zu beheben, hat sich die Erfindung die Aufgabe gestellt, eine an einer Wand mit einem zugehörigen, angepaßten Halter befestigbare Fußleiste zu schaffen, die mit geringem Zeit- und Arbeitsaufwand und unter Vermeidung der Mehrteiligkeit von bekannten Haltern für Nut-Feder-Verbindungen zuverlässig und eventuellen Wandunebenheiten in Längsrichtung der Fußleiste fugenfrei folgend an einer Wand befestigt werden kann sowie jederzeit auch wieder ohne Beeinträchtigung der Wandbefestigung abgenommen werden kann und mit der Elektroleitungen oder Heizungsröhrchen verdeckt werden können, ohne daß durch die Leitungen oder Röhrchen das Befestigen oder Abnehmen der Fußleiste behindert wird. Ausgehend von einer an einer Wand mit einem Halter befestigbaren Fußleiste, die eine zu ihrer Wandseite und Fußbodenseite offene, in Längsrichtung der Fußleiste sich erstreckende Aussparung aufweist, wobei sich die Aussparung nach oben in einer nutartigen Vertiefung fortsetzt unter Bildung einer abwärts gerichteten Rippe an der Wandseite der Fußleiste und wobei der Halter mit einem nach oben abgewinkelten Halteteil die Rippe der Fußleiste hintergreift, wird die gestellte Aufgabe erfindungsgemäß dadurch gelöst, daß der Halter aus einem Dübel besteht, dessen unterhalb der Rippe in die Aussparung der Fußleiste hineinragendes Ende zusätzlich zu dem Halteteil einen nach unten abgewinkelten Anschlagteil aufweist, welcher gegenüber dem Halteteil um die Dicke der Rippe zur Wandseite der Fußleiste hin zurückversetzt ist und welcher einen in der Dübellängsrichtung sich erstreckenden, im unteren Bereich der Aussparung an der Fußleistenrückseite abstützend anliegenden Ansatz besitzt.

Die Erfindung und weitere Ausgestaltungsmerkmale werden nachstehend anhand der Zeichnung näher erläutert, die die Fußleiste und einen zugehörigen Halter im senkrechten Querschnitt zeigt.

Die Fußleiste 1, die z. B. aus Holz oder Holzwerkstoff besteht und eine fertig furnierte oder kunststoffbeschichtete sichtbare Oberfläche besitzt, ist mit einer rückseitigen Aussparung 2 versehen, die zur Wandseite 3 und Fußbodenseite 4 der Fußleiste 1 offen ist. Nach oben setzt sich die Aussparung 2 in einer nutartigen Vertiefung 5 fort, wodurch an der Wandseite 3 eine abwärts gerichtete Rippe 6 der Fußleiste 1 gebildet wird. Die Aussparung 2, die Vertiefung 5 und die Rippe 6 erstrecken sich durchgehend über die ganze Länge der Fußleiste 1, so daß an beliebigen und erst bei der Fußleistenmontage festgelegten Stellen die einzelnen Angriffspunkte der zur Fußleiste 1 gehörenden, angepaßten Halter vorgesehen werden können. Die Halter können in beliebigen Abständen voneinander vorgesehen werden und an der Fußleiste 1 angreifen, insbesondere können die Halter an bei der Fußleistenmontage sich erst als notwendig herausstellenden Stellen einer unebenen Wand angeordnet werden, um die Fußleiste 1 auch seitlich von Wandbuckeln fugenfrei an Wandeinwellungen heranzuziehen. Der Halter für die Fußleiste 1 besteht aus einem unterhalb der Rippe 6 senkrecht zur Wandseite 3 angeordneten Dübel 7, dessen über die Wandseite 3 vorrangendes Ende in einer Wandbohrung befestigbar ist. Vorzugsweise ist dieses Ende als Lamellendübel mit widerhakenartig in der Wandbohrung sich verankernden Klemmlamellen ausgebildet. Die Wandbohrung für den Dübel 7 wird mit einem solchen Abstand über dem Fußboden gebohrt, daß die Rippe 3 nicht den Dübel 7 berührt, bevor sich beim Aufstecken der Fußleiste 1 auf den Hatter die Fußbodenseite 4 der Fußleiste 1 auf den Fußboden aufsetzt. Das in der Aussparung 2 liegende Ende des Dübels.7. ist mit einem nach oben abgewinkelten Halteteil 8 versehen, der die Rippe 3 berührend hintergreift und die Fußleiste 1 an die Wand heranzieht. Die Fußleiste 1 ist in senkrechter Richtung auf den Halteteil 8 aufsteckbar oder auch wieder von dem Halteteil 8 abziehbar. Ferner besitzt das in der Aussparung 2 liegende Ende des Dübels 7 einen nach unten abgewinkelten Anschlagteil 9, der gegenüber dem Halteteil 8 um die Dicke der Rippe 6 zur Wandseite 3 der Fußleiste 1 hin zurückversetzt ist. Mit diesem Anschlagteil 9 wird also erreicht, daß der Dübel 7 nur so weit in die Wandbohrung eingeschlagen werden kann, bis der Anschlagteil 9 an der Wand anliegt, und daß dann ohne umständliches und zeitraubendes Nachmessen der Halteteil 8 von selbst einen Abstand von der Wand einhält, der der Dicke der Rippe 6 entspricht und erforderlich ist, um mit dem Halteteil 8 die Fußleiste 1 an ihrem oberen Rand ohne klaffende Fuge an die Wand heranzuziehen. Aufgrund der in Fußleistenlängsrichtung durchgehenden Aussparung 2, die so tief ausgebildet sein kann, daß man bequem Stromkabel oder andere Leitungen unsichtbar hinter der Fußleisto 1 vorlegen kann, ist der untere Rand der Fußleiste 1 nicht gegenüber der Wand abgestützt Um zu vorhindem, daß die Fußleiste 1 am untoron Rand gegen die Wand gedrückt wird und sich schräg stollt, wodurch am oberen Rand eine klaffende Fuge zwischen der Fußleiste 1 und der Wαnd entstehen könnte, besitzt der Halteteil 9 oinen in der Längsrichtung des Dübels 7 sich erstrecken den Ansatz 10, der entsprechend der vorgesohe nen Tiefe der Aussparung 2 so lang bemessen ist, daß er bei auf den Halteteil 8 aufgesteckter Fußleiste 1 und fugenfreier Anlage des oberen Fußleistenrandes an der Wand die Fußleistenrückseite 11 im unteren Bereich der Aussparung 2, d. h. unterhalb des Dübels 7 berührt und dadurch die Fußleiste 1 gegen Kippen abstützt. Die winkelförmige Ausbildung von Anschlagteil 9 und Ansatz 10 erlaubt es, Stromkabel oder dergleichen auch in dem Raum zwischen dem Ansatz 10 und dem vorderen Ende des Dübels 7 zu verlegen. Selbstverständlich ist auch die Länge des Halteteils 8 derart auf die Höhe der Vertiefung 5 abgestimmt, daß das obere Ende des Halteteils 8 beim senkrechten Aufstecken der Fußleiste 1 nicht gegen den oberen Rand der Vertiefung 5 anstößt, bevor sich die Fußbodenseite 4 der Fußleiste 1 auf den Fußboden aufsetzt. Vorteilhafterweise ist der Halteteil 8 des Dübels 7 elastisch biegbar, was z. B. durch Herstellen des Halters aus einem geeigneten Kunststoff erreicht werden kann, und hat der Halterteil 8 im ungespannten Zustand, d. h. wenn die Fußleiste 1 noch nicht aufgesteckt ist, eine Schrägstellung, bei der der horizontale Abstand zwischen dem Ende des Halteteils 8 und dem in der Ebene der Wandseite 3 liegenden Anschlagteil 9, d. h. der Abstand zwischen dem Ende des Halteteils 8 und der Wand selber, kleiner ist als die Dicke der Rippe 6. Auf diese Weise wird erreicht, daß der Halteteil 8 mit einer Federkraft gegen die Rippe 6 der aufgesteckten Fußleiste 1 drückt und eine fugenfreie Anlage der Fußleiste 1 an der Wand gewährleistet. Um hierbei dennoch die Rippe 6 unter federelastischem Abbiegen des Halteteils 8 in die Lücke zwischen Halteteil 8 und Wand mühelos eindrücken zu können, ist das Ende des Halteteils 8 an der der Rippe 6 zugewendeten Seite keilförmig abgeschrägt ausgebildet, wie die Zeichnung zeigt.

Die erfindungsgemäße Leisten- und Halter-Ausbildung ist in ihrer Anwendung nicht auf Fußleisten beschränkt, die in der Ecke zwischen einer Wand und einem Fußboden angeordnet werden, sie eignet sich gleichermaßen vorteilhaft beispielsweise auch, um Leisten, die fest mit ihnen verbundene Regalborde tragen, in einem Abstand vom Boden an einer Wand zu befestigen oder um Leisten; die als Abschlußleisten von Deckenvertäfelungen oder dergleichen dienen, spiegelbildlich in der Ecke zwischen einer Raumwand und einer Raumdecke zu befestigen.

## Patentansprüche

1. An einer Wand mit einem Halter (7) befestigbare Fußleiste (1), die eine zu ihrer Wandseite (3) und Fußbodenseite (4) offene, in Längsrichtung der Fußleiste (1) sich erstreckende Ausspnrung (2) aufweist, wobei sich die Aussparung (2) nach oben in einer nutartigen Vertetung (5) fortsetzt unter Bildung einer abwarts genehteten Rippe (6) an der Wandseite (3) der Fußleiste (1) und wobei der Halter (7) mit einem nach oben abgewinkelten Halteteil (8) die Rippe (6) der Fußleiste (1) hintergreift, dadurch gekennzeichnet, daß der Halter aus einem Dübel (7) besteht, dessen unterhalb der Rippe (6) in die Aussparung (2) der Fußleiste (1) hineinragendes Ende zusätzlich zu dem Halteteil (8) einen nach unten abgewinkelten Anschlagteil (9) aufweist, welcher gegenüber dem Halteteil (8) um die Dicke der Rippe (6) zur Wandseite (3) der Fußleiste (1) hin zurückversetzt ist und welcher einen in der Dübellängsrichtung sich erstreckenden, im unteren Bereich der Aussparung (2) an der Fußleistenrüokseite (11) abstützend anliegenden Ansatz (10) besitzt.

2. Fußleiste mit Halter nach Anspruch 1, dadurch gekennzeichnet, daß der Dübel (7) aus einem elastisch biegbaren Kunststoff hergestellt ist und der nach oben abgewinkelte Halteteil (8) im ungespannten Zustand eine Schrägstellung aufweist, bei der der horizontale Abstand zwischen dem Ende des Halteteils (8) und der in der Ebene der Wandseite (3) Hegenden Rückseite des Anschlagteils (9) kleiner ist als die Dicke der Rippe (6).

3. Fußleiste mit Halter nach Anspruch 1 oder 2, dadruch gekennzeichnet, daß der nach oben abgewinkelte Halteteil (8) des Dübels (7) an seinem Ende mit einer der abwärts gerichteten Rippe (6) zugewendeten keilförmigen Abschrägung ausgebildet ist.

## Claims

1. A skirting-board (1) which can be secured to a wall by a holder (7) and which comprises a recess (2) which is open towards its wall side (3) and the floor side (4) and extends in the longitudinal direction of the skirting-board (1), the recess (2) being continued upwards in a groove-like cavity (5) forming a downwardly directed rib (6) at the wall side (3) of the skirting-board (1), and the holder (7) engaging with a holding portion (8), which is bent upwards at an angle, behind the rib (6) of the skirting-board (1), characterised in that the holder consists of a dowel (7) of which the end projecting below the rib (6) into the recess (2) in the skirting-board (1) comprises, in addition to the holding portion (8), a stop portion (9) which is bent downwards at an angle and which is set back in relation to the holding portion (8) bythe thickness of the rib (6) towards the wall side (3) of the skirting-board (1) and which has an extension (1Q) extending in the longitudinal direction of the dowel and bearing in a supporting manner against the back (11) of the skirting-board in the lower region of the recess (2).

2. A skirting-board with a holder as claimed in Claim 1, characterised in that the dowel (7) is produced from a resiliently flexible plastics material and the holding portion (8) which is bent upwards at an angle has, in the unstressed state, an oblique position in which the horizontal spacing between the end of the holding portion (8) and the back of the stop portion (9) lying in the plane of the wall side (3) is smaller than the thickness of the rib (6).

3. A skirting-board with a holder as claimed in Claim 1 or 2, characterised in that the holding portion (8) of the dowel (7), which is bent upwards at an angle, is constructed at its end with a wedge-shaped bevel facing towards the downwardly directed rib (6).

## Revendications

1. Plinthe (1) pouvant être fixée sur une paroi au moyen d'un organe de retenue (7) et qui, dans le sens longitudinal, présente un évidement (2) ouvert vers la paroi (3) et vers le plancher (4), l'évidement (2) se prolongeant vers le haut par un creux (5) en forme de rainure délimité sur le côté de la paroi (3) par une nervure (6) dirigée vers le bas et derrière s'engage l'organe de retenue (8) coudé vers le haut de l'élément de fixation (7), caractérisée en ce que l'élément de fixation est constitué par une oheville d'ancrage (7) dont l'extrémité, faisant saillie en dessous de la nervure (6) dans l'évidement (2) de la plinthe (1), présente en plus de l'organe de retenue (8) une butée (9) coudée vers te bas et qui par rapport à l'organe de retenue (8) est décalée, de l'épaisseur de la nervure (6), vers le côté de la plinthe (1) en regard de la paroi (3) et qui présente une saillie (10) s'étendant dans le sens longitudinal de la cheville et qui s'applique en formant appui contre la face arrière (11) de la plinthe dans la zone inférieure de l'évidement (2).

2. Plinthe avec élément de fiation suivant la revendication t, caractérisée en ce que la cheville d'ancrage (7) est réalisée en une matière synthétique élastique et comporte un organe de retenue (8) qui à l'état de repos se trouve dans une position inclinée dans laquelle la distance horizontale délimitée par l'extrémité de t'organe de retenue (8) et la face arrière de la butée (9) située dans le plan du côté (3) en regard de la paroi, de la plinthe (1), est inférieure à l'épaisseur de la nervure (6).

3. Plinthe avec élément de fixation suivant l'une des revendications 1 ou 2, caractérisée en ce que l'organe de retenue (8) de la cheville (7) coudé vers le haut présente à son extrémité et en regard de la nervure (6) un chanfrein.
